# EUROPÄISCHE PATENTSCHRIFT

(11) **EP 4 181 313 B1**
(45) Veröffentlichungstag und Bekanntmachung des Hinweises auf die Patenterteilung: **20.03.2024**
(21) Anmeldenummer: 21208497.4
(22) Anmeldetag: 16.11.2021
(51) Int. Cl.: H01P 5/103

(54) **HOCHFREQUENZADAPTER ZUR VERBINDUNG EINER HOCHFREQUENZANTENNE MIT EINEM ANTENNENSTECKER**
HIGH FREQUENCY ADAPTER FOR CONNECTING A RADIO FREQUENCY ANTENNA TO AN ANTENNA CONNECTOR
ADAPTATEUR HAUTE FRÉQUENCE DESTINÉ À LA CONNEXION D'UNE ANTENNE HAUTE FRÉQUENCE À UN CONNECTEUR D'ANTENNE

(43) Veröffentlichungstag der Anmeldung: 17.05.2023
(73) Patentinhaber: VEGA Grieshaber KG, 77709 Wolfach (DE)
(72) Erfinder: BAUR, Roland, 78126 Königsfeld (DE); KIENZLE, Klaus, 77736 Zell am Harmersbach (DE); LENK, Fritz, 77761 Schiltach (DE); FALK, Johannes, 78112 St. Georgen (DE)
(74) Vertreter: Maiwald GmbH

(56) Entgegenhaltungen:
- CN-A- 103 268 971
- DE-A1- 3 127 693
- JP-A- H02 128 503

## Beschreibung

### Gebiet der Erfindung

Die Erfindung betrifft einen Hochfrequenzadapter zur Verbindung einer Hochfrequenzantenne mit einem Antennenstecker. Weiterhin betrifft die Erfindung eine Verwendung des Hochfrequenzadapters und ein Verfahren zur Herstellung eines Hochfrequenzadapters.

### Hintergrund

In der Hochfrequenztechnik, insbesondere in der Radartechnik, wird elektromagnetische Energie, z.B. von einem Hochfrequenzgenerator, an eine Hochfrequenzantenne, z.B. an eine Hornantenne, geleitet, um Hochfrequenzwellen aussenden und/oder empfangen zu können. Dies kann mittels eines Hochfrequenzadapters realisiert sein. In zumindest einigen Fällen werden die Hochfrequenzwellen über einen Hohlleiter von der Antenne an den Adapter geleitet. Beispielsweise auf diesem Weg kann Feuchtigkeit in den Hochfrequenzadapter gelangen und zu einer Störung der Funktion des Adapters führen, z.B. zu einem Kurzschluss von leitenden Teilen.

Die Druckschrift CN 103 268 971 A betrifft eine Vorrichtung zur Verbindung eines Koaxialkabels mit einem Rundhohlleiter.

Die Druckschrift JP H02 128 503 A betrifft ein koaxiales Zwischenstück zwischen einem äußeren Leiter, der mit einem Wellenleiter verbunden ist, und einem Antennenteilstück.

Die Druckschrift DE 31 27 693 A1 16 betrifft ein Übergangselement zwischen einem Hohlleiter und einer Mikrostreifenleitung.

### Zusammenfassung

Es ist Aufgabe der Erfindung, ein Eindringen von Feuchtigkeit in störungsanfällige Teile eines Hochfrequenzadapters zu reduzieren. Diese Aufgabe wird durch den Gegenstand der unabhängigen Patentansprüche gelöst. Weiterbildungen der Erfindung ergeben sich aus den Unteransprüchen und der folgenden Beschreibung.

Ein Aspekt betrifft einen Hochfrequenzadapter (kurz: Adapter) zur Verbindung einer Hochfrequenzantenne mit einem Antennenstecker. Der Hochfrequenzadapter weist auf: einen (insbesondere hohlzylindrischen) Hohlleiter, der zu einer Weiterleitung von Hochfrequenzwellen von und zu der Hochfrequenzantenne eingerichtet ist;
ein Impedanz-Anpassungselement, das innerhalb des Hohlleiters angeordnet ist und das zu einer Impedanz-Anpassung an die Hochfrequenzantenne eingerichtet ist;
einen leitfähigen Innenleiter, der elektrisch und mechanisch mit dem Impedanz-Anpassungselement verbunden ist, wobei der Innenleiter elektrisch direkt oder indirekt mit dem Antennenstecker verbunden ist;
ein einen leitfähigen (insbesondere hohlzylindrischen) Mantel, der an den Hohlleiter anschließt; und
ein elektrisch isolierendes hohlzylindrisches Abstandselement, das zwischen dem Mantel und dem Innenleiter angeordnet ist und so den Innenleiter von dem Mantel isoliert und den Hohlleiter fluiddicht abschließt.

Der Hochfrequenzadapter kann insbesondere zur Weiterleitung von Hochfrequenzwellen in einem Bereich von Radarwellen eingerichtet sein. Zumindest einige Spezifika des Adapters können beispielsweise für einen Teil des Radarfrequenzbereichs eingerichtet sein, z.B. für das sog. K-Band, das sich über einen Frequenzbereich von 18 bis 27 GHz erstreckt.

Zumindest ein Teil dieser Spezifika kann - z.B. durch geringfügige Modifikationen - auch an andere Frequenzbereiche des Radarfrequenzbereichs anpassbar sein. Der Adapter kann an einer Seite beispielsweise an eine Hornantenne und/oder eine andere Hochfrequenzantenne angeschlossen sein. Der Adapter kann an einer anderen Seite z.B. an einen Antennenstecker in Form eines Koaxialsteckers angeschlossen sein. Das Übermitteln oder Weiterleiten der Hochfrequenzwellen an die Antenne kann mittels eines Hohlleiters erfolgen, der eine hohlzylindrische Form aufweisen kann. Dabei kann die Antenne in einer Umgebung angeordnet sein, die in zumindest einigen Fällen Feuchtigkeit aufweisen kann.

In zumindest einigen Fällen werden die Hochfrequenzwellen über einen Hohlleiter von der Antenne an den Adapter geleitet. Dabei kann für zumindest einige Frequenzbereiche ein Impedanz-Anpassungselement innerhalb des Hohlleiters angeordnet sein, das zu einer Impedanz-Anpassung an die Hochfrequenzantenne eingerichtet ist. Dabei können sich die Impedanzen an den beiden Enden des Adapters voneinander unterscheiden: Im koaxialen Bereich kann die Impedanz beispielsweise bei ca. 50 - 75 Ohm liegen, und im Bereich des Hohlleiters kann die Impedanz z.B. in einem Bereich von etwa 700 Ohm liegen. Für niederfrequentere Radarbänder, z.B. für das K-Band, kann das Impedanz-Anpassungselement zum Beispiel stufenförmig und deutlich schmaler als ein Innendurchmesser des Hohlleiters gestaltet sein. Das so gestaltete Impedanz-Anpassungselement wird gelegentlich als Finne bezeichnet. Das Impedanz-Anpassungselement kann für andere Frequenzbereiche eine andere Form aufweisen. Das Impedanz-Anpassungselement kann, zur Realisierung der Anpassung und/oder Abstrahlung, an mindestens einem Punkt im Bereich des Übergangs zwischen koaxialem und Hohlleitersystem sowie an der Grundfläche der Finne elektrischen Kontakt haben mit dem Außenleiter des koaxialen Systems.

Das Impedanz-Anpassungselement ist elektrisch und mechanisch mit einem leitfähigen Innenleiter verbunden. Der Innenleiter kann elektrisch direkt oder indirekt mit dem Antennenstecker verbindbar sein. Dabei kann bei einer direkten Verbindung der Innenleiter bis zu dem Ende des Adapters geführt werden, das dem Antennenanschluss gegenüberliegt, so dass in diesem Fall der Antennenstecker auf dieses Ende des Innenleiters aufgesteckt werden kann. Bei einer indirekten Verbindung kann mindestens eine weitere leitfähige Komponente an dem Innenleiter angeordnet sein. Der Innenleiter erstreckt sich entlang einer Mittelachse des Hohlleiters.

Der Hochfrequenzadapter weist weiterhin einen leitfähigen hohlzylindrischen Mantel auf, der an den Hohlleiter anschließt. Der Mantel kann lückenlos und/oder dicht an den Hohlleiter anschließen. Der Mantel kann ein anderes Material als der Hohlleiter aufweisen; beispielsweise kann der Mantel Edelstahl aufweisen oder daraus bestehen, der Hohlleiter kann Kupfer aufweisen oder daraus bestehen. Sowohl der Hohlleiter als auch der Mantel können vorteilhafterweise leitfähig sein, um eine elektrische Abschirmung zu gewährleiten und/oder zu einer definierten Impedanz des Adapters beitragen. Der Mantel kann parallel zu der Mittelachse des Hohlleiters angeordnet sein.

Der Hochfrequenzadapter weist ferner ein elektrisch isolierendes hohlzylindrisches Abstandselement auf, das zwischen dem Mantel und dem Innenleiter angeordnet ist, und das so den Innenleiter von dem Mantel isoliert und den Hohlleiter fluiddicht abschließt.

In einer Variation kann der Hohlleiter und/oder der Mantel eine rechteckige, insbesondere eine quadratische, Form aufweisen. Die rechteckige Form kann die Außenkontur und/oder die Innenwände betreffen. Die inneren und/oder äußeren Ecken kann abgerundet sein.

Mit dieser Gestaltung, insbesondere durch das Abstandselement, weist der Hochfrequenzadapter nicht nur eine definierte Impedanz im Bereich des koaxialen Systems auf, sondern ist auch robust gegen eindiffundierte und dann kondensierende Feuchtigkeit, weil das Abstandselement ein Eindringen von Feuchtigkeit in störungsanfällige Teile eines Hochfrequenzadapters reduzieren oder sogar verhindern kann, und insbesondere einen Kurzschluss zwischen Mantel und Innenleiter verhindern kann. Eine mögliche Kondensationsstelle kann sich damit an einen für hochfrequente Wellen unempfindlicheren Bereich verschieben. Darüber hinaus kann das Abstandselement die Montage des Hochfrequenzadapters vereinfachen, z.B. als eine Einführhilfe bei der Montage dienen und dadurch zu einer Verhinderung von Fehlmontage beitragen. Ferner hat sich der Adapter in Experimenten als besonders robust erwiesen, insbesondere in Bezug auf Vibrationen, und weist eine erhöhte Langlebigkeit auf, z.B. durch die zusätzliche Abstützung des Innenleiters des koaxialen Systems.

Ein erster Innendurchmesser des Mantels ist kleiner als ein zweiter Innendurchmesser des Hohlleiters, so dass im Bereich des Anschlusses zwischen dem Hohlleiter und dem Mantel eine Stufe gebildet wird. Zudem ist das Abstandselement zumindest teilweise in dem Hohlleiter angeordnet und bildet einen Kragen in dem Hohlleiter. Dies kann sowohl zu einem besseren mechanischen Zusammenhalt des Adapters als auch zu einer besseren Dichtigkeit gegen eindiffundierte Feuchtigkeit beitragen. Zudem kann dieser Kragen eine Anlagerung von Kondensat in dem Hohlraum verhindern.

In einigen Ausführungsformen weist das Abstandselement Materialien auf wie Polytetrafluorethylen, PTFE, Polyetheretherketon, PEEK, Polyethylen, PE, oder Polyvinylidenfluorid, PVDF, die HF-technisch geeignet sind, oder besteht aus diesem. Dabei weisen diese Materialien nicht nur dielektrische Eigenschaften auf, sondern auch eine gewisse Zähigkeit und Elastizität, so dass sich das Abstandselement besonders eng zwischen die benachbarten Komponenten des Adapters einschmiegt und auf diese Weise den technisch notwendigen Spalt zwischen Finne und koaxialer Zuführung ausfüllt. Durch die Bohrung für den Innenleiter entsteht zusätzlich eine Führung für den Zusammenbau in der Fertigung, wozu auch die relativ geringe Reibung - auch bei der Montage - beitragen kann. Darüber hinaus können zumindest einige der verwendbaren Materialien temperaturbeständig und/oder hydrophob sein.

In einer Ausführungsform kann das Abstandselement als ein Kunststoff-Drehteil realisiert sein. Als Kunststoff kann beispielsweise PTFE verwendet werden. Durch diese Art der Herstellung kann das Abstandselement besonders präzise gefertigt werden.

In einigen Ausführungsformen weist der Hochfrequenzadapter weiterhin eine Prozesstrennung auf, die innerhalb des Mantels angeordnet ist und durch die ein leitfähiges Element geführt ist, das mit dem Innenleiter elektrisch verbunden ist. Die Prozesstrennung kann z.B. als eine Glasdurchführung gestaltet sein. Es sei angemerkt, dass sich - durch das Abstandselement - an der Prozesstrennung auch keine Feuchtigkeit mehr niederschlagen kann, insbesondere weil das Abstandselement eine Abdichtung gegenüber dem Hohlleiter und andere Teile des Adapters realisiert.

In einer Ausführungsform ist das leitfähige Element einstückig mit dem Innenleiter ausgeführt. Dies kann zu einer besonders einfachen Herstellung beitragen. Diese Ausführungsform kann mit und ohne die Prozesstrennung realisiert sein.

In einer Ausführungsform weist das leitfähige Element einen ähnlichen Ausdehnungskoeffizienten auf wie die Prozesstrennung. Dadurch bleibt vorteilhafterweise auch bei großen Schwankungen der Temperatur das leitfähige Element robust und langfristig in der Prozesstrennung angeordnet.

In einigen Ausführungsformen weist die Prozesstrennung Glas und/oder Keramik auf, und/oder das leitfähige Element weist eine Nickellegierung auf, oder diese Elemente können aus diesen Materialien bestehen.

In einer Ausführungsform ist das leitfähige Element zum direkten Anschluss an den Antennenstecker eingerichtet. Dabei kann das leitfähige Element besonders robust gestaltet sein und/oder an den Anschlusspunkten eine besonders leitfähige und/oder korrosionsfeste Beschichtung aufweisen, wie z.B. Gold.

Ein Aspekt betrifft ein Verfahren zur Herstellung eines Hochfrequenzadapters, mit den Schritten:
anordnen eines elektrisch isolierenden hohlzylindrischen Abstandselements in einem leitfähigen hohlzylindrischen Mantel; und
einfügen eines leitfähigen Innenleiters in das Abstandselement; und
anschließen eines Hohlleiters mit einem Impedanz-Anpassungselement, das innerhalb des Hohlleiters angeordnet ist, beispielsweise durch Einpressen in eine vorhandene Bohrung in dem Impedanz-Anpassungselement.

Dabei kann das Abstandselement besonders vorteilhaft als eine Einführhilfe bei der Montage dienen, und dadurch zu einer Verhinderung von Fehlmontage beitragen.

In einigen Ausführungsformen weist das Verfahren den dem weiteren Schritt auf:
anordnen einer Prozesstrennung in dem Mantel, wobei durch die Prozesstrennung ein leitfähiges Element geführt ist, das für eine elektrische Verbindung mit dem Innenleiter eingerichtet ist.

Ein Aspekt betrifft eine Verwendung eines Hochfrequenzadapters wie oben und/oder nachfolgend beschrieben zur Verbindung einer Hochfrequenzantenne mit einem Antennenstecker. Der Hochfrequenzadapter kann besonders geeignet sein insbesondere zur Füllstandmessung, zur Topologiebestimmung und/oder zur Grenzstandbestimmung, weil damit z.B. eine Durchführung zwischen einer Antenne in einem Behälter und einen Hochfrequenzgenerator außerhalb des Behälters realisiert sein kann. Durch die robuster Ausführung des Hochfrequenzadapters kann der Behälter z.B. auch ein Prozesstank sein, der insbesondere für hohe Temperaturen und/oder Drücke ausgelegt ist. Darüber hinaus können Ausführungsformen mit einer Prozesstrennung die Robustheit des Hochfrequenzadapters weiter erhöhen.

Zur weiteren Verdeutlichung wird die Erfindung anhand von in den Figuren abgebildeten Ausführungsformen beschrieben. Diese Ausführungsformen sind nur als Beispiel, nicht aber als Einschränkung zu verstehen.

### Kurze Beschreibung der Figuren

Dabei zeigt:
- **Fig. 1**: schematisch einen Hochfrequenzadapter gemäß dem Stand der Technik in einem Längsschnitt;
- **Fig. 2**: schematisch einen Hochfrequenzadapter gemäß einer Ausführungsform in einem Längsschnitt;
- **Fig. 3**: schematisch einen Hochfrequenzadapter gemäß einer Ausführungsform in einem weiteren Längsschnitt;
- **Fig. 4**: schematisch einen Hochfrequenzadapter gemäß einer Ausführungsform in einer perspektivischen Außenansicht;
- **Fig. 5**: schematisch einen Hochfrequenzadapter gemäß einer weiteren Ausführungsform in einem Längsschnitt;
- **Fig. 6**: ein Flussdiagramm mit einem Verfahren gemäß einer Ausführungsform.

### Detaillierte Beschreibung von Ausführungsformen

**Fig. 1** zeigt schematisch einen Hochfrequenzadapter 12 gemäß dem Stand der Technik in einem Längsschnitt. Der Hochfrequenzadapter 12 weist einen hohlzylindrischen Hohlleiter 20, der zu einer Weiterleitung von Hochfrequenzwellen von und zu einer Hochfrequenzantenne 80 (nicht dargestellt) eingerichtet ist. An den Hohlleiter 20 schließt sich ein leitfähiger Mantel 50 an. Zumindest teilweise innerhalb des Mantels 50 ist ein leitfähiger Innenleiter 40 angeordnet, der elektrisch und mechanisch mit einem Impedanz-Anpassungselement 30 verbunden ist. Der Innenleiter 40 ist von dem Mantel 50 durch einen Hohlraum 18 getrennt. Der Hohlraum 18 kann, z.B. bei einem runden Hochfrequenzadapter als ein rotationssymmetrischer Hohlraum gestaltet sein; bei anderen Formen des Hochfrequenzadapters - z.B. recheckig, sechseckig, etc. - entsprechend angepasst oder ebenfalls zylindrisch. In zumindest einigen Fällen kann in den Hohlraum 18 Feuchtigkeit eindringen. Dies kann die Funktionsfähigkeit des Hochfrequenzadapters deutlich verschlechtern, bis hin zu einem Ausfall des Adapters.

**Fig. 2** zeigt schematisch einen Hochfrequenzadapter 10 gemäß einer Ausführungsform in einem Längsschnitt. Der Hochfrequenzadapter 10 ist zur Verbindung einer Hochfrequenzantenne 80 (linke Seite, nicht dargestellt) mit einem Antennenstecker 90 (rechte Seite, nicht dargestellt) eingerichtet. Der Hochfrequenzadapter 10 weist einen hohlzylindrischen Hohlleiter 20 auf, der zu einer Weiterleitung von Hochfrequenzwellen von und zu der Hochfrequenzantenne 80 - die links von dem Hohlleiter 20 angeordnet ist - eingerichtet ist. Innerhalb des Hohlleiters 20 ist ein stufenförmiges Impedanz-Anpassungselement 30 angeordnet, das zu einer Impedanz-Anpassung an die Hochfrequenzantenne 80 eingerichtet ist. Der Hochfrequenzadapter 10 weist weiterhin einen leitfähigen Innenleiter 40 auf, der elektrisch und mechanisch mit dem Impedanz-Anpassungselement 30 verbunden ist, wobei der Innenleiter 40 elektrisch indirekt - nämlich über ein leitfähiges Element 45 - mit dem Antennenstecker 90 verbunden ist. An den Hohlleiter 20 schließt ein leitfähiger hohlzylindrischer Mantel 50 an. Die Fuge zwischen dem Hohlleiter 20 und dem Mantel 50 kann dicht sein, sie kann aber in zumindest einigen Fällen auch fehlerhafterweise und/oder durch langfristige Belastungen ein Eindringen von Feuchtigkeit zulassen. In zumindest einigen Ausführungsformen kann auf die Fuge verzichtet werden. Der Hochfrequenzadapter 10 weist ferner ein elektrisch isolierendes hohlzylindrisches Abstandselement 60 auf, das zwischen dem Mantel 50 und dem Innenleiter 40 angeordnet ist und so den Innenleiter 40 von dem Mantel 50 isoliert und den Hohlleiter 20 fluiddicht abschließt. In zumindest einigen Ausführungsformen, die nicht unter den Schutzumfang der Ansprüche fallen, kann das Abstandselement 60 auch nicht fluiddicht gestaltet sein. Das Abstandselement 60 kann so gestaltet sein, dass es den Raum "besetzt", an dem sich Kondensat bilden könnte, und auf diese Weise das Kondensat verdrängen kann bzw. die Bildung von Kondensat reduzieren oder unterbinden kann. Damit kann vorteilhafterweise auch im Falle des Eindringens von Feuchtigkeit eine Fehlfunktion des Hochfrequenzadapters 10 vermieden werden. Der Hochfrequenzadapter 10 weist zudem eine Prozesstrennung 70 auf, um die Robustheit des Hochfrequenzadapters weiter zu erhöhen. Das leitfähige Element 45 ist durch die Prozesstrennung 70 geführt. Das leitfähige Element 45 ist auf seiner einen Seite mit dem Innenleiter 40 elektrisch verbunden. Auf der anderen Seite ist das leitfähige Element 45 für eine Verbindung mit einem Antennenstecker 90 (rechte Seite, nicht dargestellt) eingerichtet, über das rechts aus der Prozesstrennung 70 und aus einer Ummantelung 55 herausragende Ende.

**Fig. 3** zeigt schematisch einen Hochfrequenzadapter 10 gemäß einer Ausführungsform in einem weiteren Längsschnitt. Dabei bezeichnen gleiche Bezugszeichen wie in **Fig. 2** gleiche oder ähnliche Elemente. Dabei zeigt **Fig. 3** besonders deutlich, wie das Abstandselement 60 den Innenleiter 40 von dem Mantel 50 isoliert und - unter Mitwirkung eines Kragens 62 - auch gegen die Wandung 50 eine Abdichtung realisiert. Das leitfähige Element 45 ist in diesem Ausführungsbeispiel mit spitzen Enden realisiert, um die Montage weiter zu vereinfachen.

**Fig. 4** zeigt schematisch einen Hochfrequenzadapter 10 gemäß einer Ausführungsform in einer perspektivischen Außenansicht. Dabei bezeichnen gleiche Bezugszeichen wie in **Fig. 2** gleiche oder ähnliche Elemente. Insbesondere wird die Gestaltung des Impedanz-Anpassungselements 30 deutlich, das in diesem Ausführungsbeispiel stufenförmig und deutlich schmaler als ein Innendurchmesser des Hohlleiters gestaltet ist. Das auf diese Weise gestaltete Impedanz-Anpassungselement 30 wird gelegentlich als Finne bezeichnet. Diese Gestaltung kann insbesondere für niederfrequentere Radarbänder, z.B. für das K-Band, besonders geeignet sein. Für andere Frequenzbereiche kann das Impedanz-Anpassungselement - und/oder weitere Komponenten des Hochfrequenzadapter 10 - zumindest geringfügig anders gestaltet sein.

**Fig. 5** zeigt schematisch einen Hochfrequenzadapter 10 gemäß einer weiteren Ausführungsform in einem Längsschnitt. Dabei bezeichnen gleiche Bezugszeichen wie in **Fig. 2** gleiche oder ähnliche Elemente. Diese Ausführungsform weist keine Prozesstrennung 70 auf. Weiterhin ist das leitfähige Element 45 einstückig mit dem Innenleiter (40) ausgeführt, so dass ein Antennenstecker 90 (rechts, nicht dargestellt) elektrisch direkt mit dem Antennenstecker 90 verbunden ist. Weiterhin wird deutlich dass ein erster Innendurchmesser 52 des Mantels 50 (wie z.B. auch bei **Fig. 2****)** kleiner ist als ein zweiter Innendurchmesser 22 des Hohlleiters 20, so dass im Bereich des Anschlusses zwischen dem Hohlleiter und dem Mantel eine Stufe 25 gebildet wird.

**Fig. 6** zeigt ein Flussdiagramm 100 mit einem Herstellungsverfahren für einen Hochfrequenzadapter 10 (siehe z.B. **Fig. 2** bis **Fig. 5****)** gemäß einer Ausführungsform. In einem optionalen Schritt 102 wird eine Prozesstrennung 70 in dem Mantel 50 angeordnet, wobei durch die Prozesstrennung 70 ein leitfähiges Element 45 geführt ist, das für eine elektrische Verbindung mit dem Innenleiter 40 eingerichtet ist. In einem Schritt 104 wird ein elektrisch isolierendes Abstandselement 60 in einem leitfähigen Mantel 50 angeordnet. In einem Schritt 106 wird ein leitfähiger Innenleiters 40 in das Abstandselement 60 eingefügt. In einem Schritt 108 wird ein Hohlleiter 20 angeschlossen, mit einem Impedanz-Anpassungselement 30, das innerhalb des Hohlleiters 20 angeordnet ist.

### Liste der Bezugszeichen

- 10: Hochfrequenzadapter
- 12: Hochfrequenzadapter
- 15: Mittelachse
- 18: Hohlraum
- 20: Hohlleiter
- 22: Innendurchmesser des Hohlleiters
- 25: Stufe
- 30: Impedanz-Anpassungselement
- 40: Innenleiter
- 45: leitfähiges Element
- 50: Mantel
- 52: Innendurchmesser des Mantels
- 55: Ummantelung
- 60: Abstandselement
- 62: Kragen des Abstandselements
- 70: Prozesstrennung
- 80: Antenne
- 90: Antennenstecker
- 100: Flussdiagramm
- 102 - 108: Schritte

## Patentansprüche

1. Hochfrequenzadapter (10) zur Verbindung einer Hochfrequenzantenne (80) mit einem Antennenstecker (90), der Hochfrequenzadapter (10) aufweisend:
einen Hohlleiter (20), der zu einer Weiterleitung von Hochfrequenzwellen von und zu der Hochfrequenzantenne (80) eingerichtet ist;
ein Impedanz-Anpassungselement (30), das innerhalb des Hohlleiters (20) angeordnet ist und das zu einer Impedanz-Anpassung an die Hochfrequenzantenne (80) eingerichtet ist;
einen leitfähigen Innenleiter (40), der elektrisch und mechanisch mit dem Impedanz-Anpassungselement (30) verbunden ist, wobei der Innenleiter (40) elektrisch direkt oder indirekt mit dem Antennenstecker (90) verbindbar ist, wobei sich der Innenleiter (40) entlang einer Mittelachse (15) des Hohlleiters (20) erstreckt;
einen leitfähigen Mantel (50), der an den Hohlleiter (20) anschließt; und
ein elektrisch isolierendes Abstandselement (60), das zwischen dem Mantel (50) und dem Innenleiter (40) angeordnet ist und so den Innenleiter (40) von dem Mantel (50) isoliert und den Hohlleiter (20) fluiddicht abschließt,
wobei ein erster Innendurchmesser des Mantels (50) kleiner ist als ein zweiter Innendurchmesser des Hohlleiters (20), so dass im Bereich des Anschlusses zwischen dem Hohlleiter (20) und dem Mantel (50) eine Stufe gebildet wird, und
wobei das Abstandselement (60) zumindest teilweise in dem Hohlleiter (20) angeordnet ist und **dadurch gekennzeichnet, dass** das Abstandselement einen Kragen (62) in dem Hohlleiter (20) bildet

2. Hochfrequenzadapter (10) nach Anspruch 1,
wobei das Abstandselement (60) Polytetrafluorethylen, PTFE, Polyetheretherketon, PEEK, Polyethylen, PE, oder Polyvinylidenfluorid, PVDF, aufweist oder aus diesem besteht.

3. Hochfrequenzadapter (10) nach einem der vorhergehenden Ansprüche, weiterhin aufweisend: ein leitfähiges Element (45) und eine Prozesstrennung (70), die innerhalb des Mantels (50) angeordnet ist und durch die das leitfähige Element (45) geführt ist, das mit dem Innenleiter (40) elektrisch verbunden ist.

4. Hochfrequenzadapter (10) nach Anspruch 3,
wobei das leitfähige Element (45) einstückig mit dem Innenleiter (40) ausgeführt ist.

5. Hochfrequenzadapter (10) nach Anspruch 3 oder 4,
wobei das leitfähige Element (45) einen ähnlichen Ausdehnungskoeffizienten wie die Prozesstrennung (70) aufweist.

6. Hochfrequenzadapter (10) nach einem der Ansprüche 4 oder 5,
wobei die Prozesstrennung (70) Glas und/oder Keramik, und/oder das leitfähige Element (45) eine Nickellegierung, aufweist oder daraus besteht.

7. Hochfrequenzadapter (10) nach einem der Ansprüche 3 bis 6,
wobei das leitfähige Element (45) zum direkten Anschluss an den Antennenstecker (90) eingerichtet ist.

8. Verfahren zur Herstellung eines Hochfrequenzadapters (10), mit den Schritten:
anordnen eines elektrisch isolierenden hohlzylindrischen Abstandselements (60) in einem leitfähigen hohlzylindrischen Mantel (50);
einfügen eines leitfähigen Innenleiters (40) in das Abstandselement (60);
anschließen eines Hohlleiters (20) mit einem Impedanz-Anpassungselement (30), das innerhalb des Hohlleiters (20) angeordnet ist, wobei sich der Innenleiter (40) entlang einer Mittelachse (15) des Hohlleiters (20) erstreckt,
wobei ein erster Innendurchmesser des Mantels (50) kleiner ist als ein zweiter Innendurchmesser des Hohlleiters (20), so dass im Bereich des Anschlusses zwischen dem Hohlleiter (20) und dem Mantel (50) eine Stufe gebildet wird, und
wobei das Abstandselement (60) zumindest teilweise in dem Hohlleiter (20) angeordnet ist und **dadurch gekennzeichnet, dass** das Abstandselement (60) einen Kragen (62) in dem Hohlleiter (20) bildet

9. Verfahren nach Anspruch 8, mit dem weiteren Schritt:
anordnen einer Prozesstrennung (70) in dem Mantel (50), wobei durch die Prozesstrennung (70) ein leitfähiges Element (45) geführt ist, das für eine elektrische Verbindung mit dem Innenleiter (40) eingerichtet ist.

10. Verwendung eines Hochfrequenzadapters (10) nach einem der Ansprüche 1 bis 7 für die Verbindung einer Hochfrequenzantenne (80) mit einem Antennenstecker (90).

## Claims

1. A radio frequency adapter (10) for connecting a radio frequency antenna (80) to an antenna connector (90), the radio frequency adapter (10) comprising:
a waveguide (20) which is arranged to transmit radio frequency waves from and to the radio frequency antenna (80);
an impedance matching element (30), which is arranged within the waveguide (20) and which is configured for impedance matching to the radio frequency antenna (80);
a conductive inner conductor (40) which is electrically and mechanically connected to the impedance matching element (30), wherein the inner conductor (40) can be electrically connected directly or indirectly to the antenna connector (90), wherein the inner conductor (40) extends along a central axis (15) of the waveguide (20);
a conductive sheath (50) adjacent to the waveguide (20); and
an electrically insulating spacer element (60), which is arranged between the sheath (50) and the inner conductor (40) and thus insulates the inner conductor (40) from the sheath (50) and seals the waveguide (20) in a fluid-tight manner,
wherein a first internal diameter of the sheath (50) is smaller than a second internal diameter of the waveguide (20), so that a step is formed in the region of the connection between the waveguide (20) and the sheath (50), and
wherein the spacer element (60) is arranged at least partially in the waveguide (20) and
**characterized in that**
the spacer element (60) forms a collar (62) in the waveguide (20).

2. The radio frequency adapter (10) according to claim 1,
wherein the spacer element (60) comprises or consists of polytetrafluoroethylene, PTFE, polyether ether ketone, PEEK, polyethylene, PE, or polyvinylidene fluoride, PVDF.

3. The radio frequency adapter (10) according to any one of the preceding claims, further comprising:
a conductive element (45); and
a process isolator (70) arranged inside the sheath (50) and passing through the conductive element (45), which is electrically connected to the inner conductor (40).

4. The radio frequency adapter (10) according to claim 3,
wherein the conductive element (45) is made in one piece with the inner conductor (40).

5. The radio frequency adapter (10) according to claim 3 or 4,
wherein the conductive element (45) has a coefficient of expansion similar to that of the process separation (70).

6. The radio frequency adapter (10) according to any one of claims 4 or 5, wherein the process separation (70) comprises or consists of glass and/or ceramic, and/or the conductive element (45) comprises or consists of a nickel alloy.

7. The radio frequency adapter (10) according to any one of claims 3 to 6, wherein the conductive element (45) is arranged for a direct connection to the antenna connector (90).

8. A method of manufacturing a radio frequency adapter (10), comprising the steps of:
arranging an electrically insulating hollow cylindrical spacer element (60) in a conductive hollow cylindrical sheath (50);
inserting a conductive inner conductor (40) into the spacer element (60);
connecting a waveguide (20) with an impedance matching element (30) arranged inside the waveguide (20), wherein the inner conductor (40) extends along a central axis (15) of the waveguide (20),
wherein a first internal diameter of the sheath (50) is smaller than a second internal diameter of the waveguide (20), so that a step is formed in the region of the connection between the waveguide (20) and the sheath (50), and
wherein the spacer element (60) is arranged at least partially in the waveguide (20), and
**characterized in that**
the spacer element (60) forms a collar (62) in the waveguide (20).

9. Method according to claim 8, with the further step:
arranging a process separation (70) in the sheath (50), wherein a conductive element (45) is guided through the process separation (70), which is configured for an electrical connection to the inner conductor (40).

10. Use of a radio frequency adapter (10) according to any one of claims 1 to 7 for connecting a radio frequency antenna (80) to an antenna connector (90).

## Revendications

1. Adaptateur haute fréquence (10) pour relier une antenne haute fréquence (80) à un connecteur d'antenne (90), l'adaptateur haute fréquence (10) présentant :
un guide d'ondes (20) qui est conçu pour transmettre des ondes haute fréquence depuis et vers l'antenne haute fréquence (80) ;
un élément d'adaptation d'impédance (30) qui est disposé à l'intérieur du guide d'ondes (20) et qui est conçu pour adapter l'impédance à l'antenne haute fréquence (80) ;
un guide intérieur conducteur (40) qui est relié électriquement et mécaniquement à l'élément d'adaptation d'impédance (30), le guide intérieur (40) pouvant être relié électriquement directement ou indirectement au connecteur d'antenne (90), le guide intérieur (40) s'étendant le long d'un axe central (15) du guide d'ondes (20) ;
une enveloppe conductrice (50) qui se raccorde au guide d'ondes (20) ; et
un élément d'écartement électriquement isolant (60) qui est disposé entre l'enveloppe (50) et le guide intérieur (40) et isole ainsi le guide intérieur (40) de l'enveloppe (50) et ferme le guide d'ondes (20) de manière étanche aux fluides,
dans lequel un premier diamètre intérieur de l'enveloppe (50) est inférieur à un deuxième diamètre intérieur du guide d'ondes (20), de sorte qu'un gradin est formé dans la zone de raccordement entre le guide d'ondes (20) et l'enveloppe (50), et
dans lequel l'élément d'écartement (60) est disposé au moins partiellement dans le guide d'ondes (20) et
**caractérisé en ce que** l'élément d'écartement forme une collerette (62) dans le guide d'ondes (20).

2. Adaptateur haute fréquence (10) selon la revendication 1, dans lequel l'élément d'écartement (60) présente ou est constitué de polytétrafluoroéthylène, PTFE, de polyétheréthercétone, PEEK, de polyéthylène, PE, ou de polyfluorure de vinylidène, PVDF.

3. Adaptateur haute fréquence (10) selon l'une des revendications précédentes, présentant en outre :
un élément conducteur (45), et
une séparation de processus (70) qui est disposée à l'intérieur de l'enveloppe (50) et à travers laquelle est passé l'élément conducteur (45) qui est relié électriquement au guide intérieur (40).

4. Adaptateur haute fréquence (10) selon la revendication 3, dans lequel l'élément conducteur (45) est réalisé d'un seul tenant avec le guide intérieur (40).

5. Adaptateur haute fréquence (10) selon la revendication 3 ou 4,
dans lequel l'élément conducteur (45) présente un coefficient de dilatation similaire à celui de la séparation de processus (70).

6. Adaptateur haute fréquence (10) selon l'une des revendications 4 ou 5,
dans lequel la séparation de processus (70) présente ou est constituée de verre et/ou de céramique, et/ou l'élément conducteur (45) présente ou est constitué d'un alliage de nickel.

7. Adaptateur haute fréquence (10) selon l'une des revendications 3 à 6,
dans lequel l'élément conducteur (45) est conçu pour le raccordement direct au connecteur d'antenne (90).

8. Procédé de fabrication d'un adaptateur haute fréquence (10), comprenant les étapes de :
disposer un élément d'écartement cylindrique creux électriquement isolant (60) dans une enveloppe cylindrique creuse conductrice (50) ;
insérer un guide intérieur conducteur (40) dans l'élément d'écartement (60) ;
raccorder un guide d'ondes (20) à un élément d'adaptation d'impédance (30) disposé à l'intérieur du guide d'ondes (20), dans lequel le guide intérieur (40) s'étend le long d'un axe central (15) du guide d'ondes (20),
dans lequel un premier diamètre intérieur de l'enveloppe (50) est inférieur à un deuxième diamètre intérieur du guide d'ondes (20), de sorte qu'un gradin est formé dans la zone de raccordement entre le guide d'ondes (20) et l'enveloppe (50), et
dans lequel l'élément d'écartement (60) est disposé au moins partiellement dans le guide d'ondes (20) et
**caractérisé en ce que** l'élément d'écartement (60) forme une collerette (62) dans le guide d'ondes (20).

9. Procédé selon la revendication 8, comportant l'étape supplémentaire de :
disposer une séparation de processus (70) dans l'enveloppe (50), dans lequel un élément conducteur (45) est passé à travers la séparation de processus (70), lequel est conçu pour une liaison électrique avec le guide intérieur (40).

10. Utilisation d'un adaptateur haute fréquence (10) selon l'une des revendications 1 à 7 pour la liaison d'une antenne haute fréquence (80) à un connecteur d'antenne (90).
